# EUROPÄISCHE PATENTSCHRIFT

(11) **EP 1 372 856 B1**
(45) Veröffentlichungstag und Bekanntmachung des Hinweises auf die Patenterteilung: **07.12.2005**
(21) Anmeldenummer: 02716832.7
(22) Anmeldetag: 11.03.2002
(51) Int. Cl.: B02C 18/00

(54) **VORRICHTUNG UND VERFAHREN ZUR ENTWERTUNG VON BLATTGUT**
DEVICE AND METHOD FOR CANCELING SHEET MATERIAL
DISPOSITIF ET PROCEDE D'INVALIDATION DE PRODUITS EN FEUILLES

(30) Priorität: 13.03.2001 DE 10111907
(43) Veröffentlichungstag der Anmeldung: 02.01.2004
(73) Patentinhaber: Giesecke & Devrient GmbH, 81677 München (DE)
(72) Erfinder: SCHMIDT, Alfred, 81377 München (DE); LÖFFLER, Friedmann, 81379 München (DE); HELL, Wilhelm, 86415 Mering (DE); SPORER, Gerhard, 82343 Aschring (DE); WERNER, Frank, 81737 München (DE)
(74) Vertreter: Höhfeld, Jochen
(86) Internationale Anmeldenummer: PCT/EP2002/002661
(87) Internationale Veröffentlichungsnummer: WO 2002/072270

(56) Entgegenhaltungen:
- EP-A- 0 374 481
- GB-A- 2 209 963
- US-B1- 6 351 552

## Beschreibung

Die Erfindung betrifft Vorrichtungen bzw. Verfahren zur Entwertung, insbesondere Zerstörung, von Blattgut, gemäß der Oberbegriffe der unabhängigen Ansprüche.

Gattungsgemäße Vorrichtungen und Verfahren werden insbesondere in Banknotenbearbeitungssystemen eingesetzt, in welchen eine maschinelle Prüfung, Sortierung und gegebenenfalls Zerstörung von Banknoten erfolgt. Banknoten werden hierbei einzeln von einem Stapel abgezogen, nach unterschiedlichen Kriterien auf Echtheit und/oder Zustand, insbesondere Verschmutzung, Lappigkeit oder Beschädigungen, geprüft, abhängig vom Ergebnis dieser Prüfung bestimmten Sortierklassen zugeordnet und schließlich über ein Transportsystem entsprechenden Ausgabeeinrichtungen zugeführt. Beschädigte oder stark verschmutzte Banknoten, die für einen weiteren Umlauf unbrauchbar sind, werden einer entsprechenden Einrichtung zur Zerstörung zugeführt.

Die europäische Patentschrift EP 0 374 481 B1 offenbart ein Banknotenbearbeitungssystem gemäß der Oberbegriffe der unabhängigen Ansprüche, bei welchem das eine Schneideinrichtung verlassende geschnittene Blattgut unmittelbar hinter der Schneideinrichtung sensorisch, beispielsweise mit einem optischen Sensor, einem Ultraschallsensor oder einem Sensor auf der Basis piezoelektrischer Materialien, erfaßt wird. Zur Verbesserung der Zuverlässigkeit der Überwachung können die Sensorsignale mit dem Signal einer vor der Schneideinrichtung angeordneten Lichtschranke korreliert werden.

Die Zuverlässigkeit der Zerstörung von Banknoten in solchen Systemen stößt jedoch an Grenzen, wenn Transportstörungen, z. B. gestaute oder sich überlappende Banknoten, Störungen bei der Zerstörung der Banknoten oder Störungen der Energieversorgung, z. B. durch Stromausfall, auftreten. In diesen Fällen kann unter Umständen nicht mehr zweifelsfrei nachvollzogen werden, welche oder wie viele Banknoten tatsächlich zur Schneideinrichtung weitergeleitet und dort ordnungsgemäß zerstört wurden. In Fällen, in denen Störungen, wie z. B. Banknotenstaus, durch manuelle Eingriffe des Bedienpersonals behoben werden müssen, kann eine unberechtigte Entnahme von z. B. im Zuführbereich der Schneideinrichtung befindlichen und noch unversehrten oder nicht ordnungsgemäß zerstörten Banknoten nicht immer zuverlässig nachgewiesen werden.

Insbesondere in Fällen, in welchen in einem Bearbeitungssystem gleichzeitig mehrere verschiedene Stückelungen, d.h. Werte von Banknoten, bearbeitet und ggf. zerstört werden, ist nicht nur eine sichere Zählung, sondern auch eine sichere Zuordnung der zerstörten Banknoten zu einer Stückelung notwendig, um eine korrekte Abrechnung der zerstörten Werte sicherzustellen.

Gleiches gilt für die Entwertungseinrichtung nach GB 2 209 963 A, bei der das zur Entwertungseinrichtung zugeführte Blattgut überwacht und dabei die Anzahl der zugeführten Blätter gezählt und die von der Entwertungseinrichtung entstehenden Geräusche mittels Mikrophonen gemessen werden, um die Anzahl der entwerteten Blätter bestimmen zu können.

Es ist Aufgabe der Erfindung, Vorrichtungen und ein Verfahren anzugeben, welche eine verbesserte Überwachung der Entwertung von Blattgut, insbesondere im Hinblick auf Störungen, erlauben.

Diese Aufgabe wird durch die Vorrichtungen und das Verfahren gemäß der unabhängigen Ansprüche gelöst. Vorteilhafte Weiterbildungen finden sich in den jeweils davon abhängigen Unteransprüchen.

Die Erfindung basiert auf dem Gedanken, mindestens eine Überwachungseinrichtung zur Überwachung des der Entwertungseinrichtung zugeführten Blattguts vorzusehen. Das überwachte, zugeführte Blattgut wird in mindestens einer Auswerteeinrichtung mit dem austretenden bzw. ausgetretenen Blattgut verglichen. Bei diesem Vergleich wird insbesondere überprüft, ob das mit der Kontrolleinrichtung erfaßte, aus der Entwertungseinrichtung austretende Blattgut mit den Erwartungen identisch ist, welche aus der Überwachung des zugeführten Blattguts abgeleitet werden. Beispielsweise ist für ein zugeführtes Blatt mit großer Fläche eine größere Menge an austretendem, zerstörtem Blattgut zu erwarten als für ein Blatt mit kleinerer Fläche.

Die Überwachungseinrichtung ist bevorzugt in einem Zuführbereich vor der Entwertungseinrichtung angeordnet, in welchem das z. B. in einem Banknotenbearbeitungssystem geprüfte und für die Entwertung bestimmte Blattgut der Entwertungseinrichtung zugeführt wird, und ist insbesondere zur Verfolgung der Position der im Zuführbereich befindlichen und der Entwertungseinrichtung zugeführten Blätter und/ oder zur Erfassung spezifischer Eigenschaften der zugeführten Blätter, z. B. Druckbild, Stückelung, Länge, Breite oder Mehrfachabzüge, ausgebildet.

Die Kontrolleinrichtung zur Überwachung des austretenden bzw. ausgetretenen Blattguts ist bevorzugt in einem Ausgangsbereich nach der Entwertungseinrichtung angeordnet, in welchem das entwertete Blattgut aus der Entwertungseinrichtung austritt.

Durch die Überwachung des zugeführten Blattguts, insbesondere durch Verfolgung der zu entwertenden Blätter und/ oder Erfassung deren spezifischer Eigenschaften, können die zugeführten Blätter mit höherer Genauigkeit erfaßt werden als dies mit der aus dem Stand der Technik bekannten Verwendung einer Lichtschranke im Zuführbereich möglich ist. Der Vergleich des in dieser Weise überwachten zugeführten Blattguts mit dem austretenden Blattgut erlaubt daher eine zuverlässigere und genauere Überwachung des Entwertungsvorgangs. Insbesondere können mit der Erfindung Störungen, wie z. B. Staus oder Mehrfachabzüge, im Zuführbereich einfacher und wesentlich genauer rekonstruiert werden.

Unter Entwertung im Sinne der Erfindung ist jede Art von Entwertung zu verstehen, welche durch eine entsprechende Markierung des Blattguts, z. B. durch Aufstempeln, oder eine teilweise, z. B. durch Lochen, oder vollständige Zerstörung, z. B. durch Schreddern, des Blattguts erfolgt.

Die Erfindung wird nachfolgend anhand von in Figuren dargestellten Beispielen näher erläutert. Es zeigen:
- Fig. 1: eine Ausführungsform der erfindungsgemäßen Vorrichtung zur Überwachung der Zerstörung von Banknoten;
- Fig. 2: eine weitere Ausführungsform der erfindungsgemäßen Vorrichtung;
- Fig. 3: eine Darstellung eines Vergleichs der zugeführten Banknoten mit den aus der Entwertungseinrichtung austretenden Banknoten bei einem ungestörten Banknotentransport;
- Fig. 4: eine Darstellung eines Vergleichs der zugeführten Banknoten mit den aus der Entwertungseinrichtung austretenden Banknoten bei gestörtem Banknotentransport;
- Fig. 5: eine weitere Ausführungsform der Erfindung mit einer aus mehreren Sensoreinrichtungen bestehenden Überwachungseinrichtung;
- Fig. 6: eine Ausgestaltung der Erfindung mit einer Kontrolleinrichtung mit Lichtvorhang;
- Fig. 7: a) einen schematischen Aufbau der in Fig. 6 dargestellten zweiten Lichtschranke sowie
b) einen entsprechenden Signalverlauf; und
- Fig. 8: a) einen schematischen Aufbau einer alternativen Ausgestaltung der zweiten Lichtschranke sowie
b) einen entsprechenden Signalverlauf.

Fig. 1 zeigt im rechten Bildteil eine Ausführungsform der erfindungsgemäßen Vorrichtung zur Überwachung der Zerstörung von Banknoten. Eine zu zerstörende Banknote 1 wird im Zuführbereich 3 mittels eines aus Transportriemen 13 und Transportrollen 15 bestehenden Transportsystems in Transportrichtung 14 einer Entwertungseinrichtung 2 zugeführt. Im gezeigten Beispiel ist die Entwertungseinrichtung 2 ein Schredder, in welchem die zu zerstörenden Banknoten 1 bei ihrem Durchlauf zwischen rotierenden Messerwalzen 12 zerhäckselt werden. Das zerstörte Blattgut 11 verläßt die Entwertungseinrichtung 2 im Ausgangsbereich 4 in Form von kleinen Schnipseln.

Als Überwachungseinrichtungen sind Bilderfassungseinrichtungen 6a und 6b, insbesondere Kameras, im Zuführbereich 3 angeordnet, welche jeweils Bilder der Vorder- und Rückseite von im Zuführbereich 3 zur Entwertungseinrichtung 2 transportierten Banknoten 1 aufnehmen. Bevorzugterweise sind die Bilderfassungseinrichtungen 6a und 6b zur kontinuierlichen Aufzeichnung von Bildern des gesamten im Zuführbereich 3 stattfindenden Transportvorgangs einschließlich der zu zerstörenden Banknoten 1 ausgelegt. Zusätzlich zu den Bilderfassungseinrichtungen 6a und 6b ist im Zuführbereich 3 eine erste Lichtschranke 8 angeordnet, welche Informationen über das Vorhandensein von Banknoten 1 im Zuführbereich 3 erzeugt.

Im Ausgangsbereich 4 ist eine Kontrolleinrichtung zur Überwachung des Ergebnisses der Zerstörung der Banknoten 1 angeordnet. Bei der Kontrolleinrichtung kann es sich beispielsweise um einen akustischen, optischen oder piezoelektrischen Sensor oder um eine zweite Bilderfassungseinrichtung 7, insbesondere eine Kamera, zur Erfassung von Bildern handeln. Die Signale des Sensors bzw. die Bilder der zweiten Bilderfassungseinrichtung 7 werden einer Auswerteeinrichtung 9 zugeführt und dort ausgewertet und/ oder gespeichert. Bevorzugterweise wird hierbei aus den Sensorsignalen bzw. Bildern der Kontrolleinrichtung der Massenstrom oder Volumenstrom der aus der Entwertungseinrichtung 2 austretenden zerstörten Banknoten 11 ermittelt. Prinzipiell kann aus den Sensorsignalen und/ oder den erfaßten Bildern auch der prozentuale Zerstörungsgrad und/oder die mittlere Schnipselgröße der ausgetretenen bzw. austretenden geschredderten Banknote 11 ermittelt werden.

Die von der ersten Lichtschranke 8 erzeugten Informationen werden zusammen mit den von den Bilderfassungseinrichtungen 6a, 6b und 7 erfaßten Bildern der Vorgänge im Zuführ- und Ausgangsbereich 3 bzw. 4 einer Auswerteeinrichtung 9 zugeführt. In der Auswerteeinrichtung 9 können Daten der erfaßten Bilder zusammen mit den von der ersten Lichtschranke 8 erfaßten Informationen gespeichert werden. Im Bedarfsfall, insbesondere bei Auftreten einer Störung im Zuführbereich 3 und/ oder im Ausgangsbereich 4, können dann die abgespeicherten Daten und Informationen miteinander verglichen werden, indem der zeitliche Verlauf der gespeicherten Informationen der ersten Lichtschranke 8 mit dem aufgezeichneten zeitlichen Verlauf der erfaßten Bilder in Beziehung zueinander gesetzt wird. Dies kann beispielsweise mit Hilfe einer graphischen Darstellung der Daten und Informationen erfolgen. Aus dieser Korrelation kann dann, entweder mittels einer intelligenten Software in der Auswerteeinrichtung 9 oder durch Analyse von geschultem Bedienpersonal, die Art sowie der Verlauf der vorliegenden Störung ermittelt bzw. rekonstruiert werden. Insbesondere läßt sich hierbei mit hoher Zuverlässigkeit ermitteln, welche der zu zerstörenden Banknoten 1 die Entwertungseinrichtung 2 tatsächlich passiert haben und diese als Schnipsel 11 im Ausgangsbereich 4 verlassen haben.

Im linken Teil der Fig.1 ist eine Seitenansicht des im rechten Teil der Fig.1 gezeigten Verlaufs einer Banknote 1 dargestellt. Die Banknote 1 wird im Zuführbereich 3 mittels eines hier nur durch die Transportriemen 13 angedeuteten Transportsystems zur Entwertungseinrichtung 2 befördert und dort zerstört. Im Ausgangsbereich 4 verläßt das zerstörte Blattgut 11 in Form von klein gehäckselten Schnipseln die Entwertungseinrichtung 2. Die gestrichelten Linien im Bereich der Banknote 1 sowie im Ausgangsbereich 4 geben jeweils die ungefähre Lage der ersten und zweiten Bilderfassungseinrichtungen 6a und 6b bzw. 7 an.

Die Bilderfassungseinrichtungen 6a, 6b und 7 sind in der dargestellten Ausführungsform als Zeilenkameras ausgebildet. Hierbei wird sequentiell, d. h. in aufeinanderfolgenden regelmäßigen Zeitintervallen, ein zeilenförmiger Ausschnitt des die Kamera passierenden Objekts, hier der Banknote 1 bzw. der Schnipsel 11, aufgenommen und anschließend zu einem vollständigen und kontinuierlichen Bildablauf, d. h. zu einem Film, zusammengefügt. Die gestrichelten Linien im Bereich der Banknote 1 bzw. der Schnipsel 11 deuten die ungefähre Lage des zeilenförmigen Ausschnitts an.

Alternativ können die Bilderfassungseinrichtungen 6a, 6b und 7 zur Erfassung von zweidimensionalen Bildern mit horizontaler und vertikaler Ausdehnung ausgelegt sein. In diesem Fall geben die gestrichelten Linien die ungefähre Bildmitte des erfaßten Bildes an.

In einer weiteren alternativen Ausführung umfaßt die Überwachungseinrichtung anstelle der Bilderfassungseinrichtungen 6a und 6b mindestens eine erste Lichtschranke 8. Die von der ersten Lichtschranke 8 erzeugten Informationen über das Vorhandensein von Banknoten 1 im Zuführbereich 3 werden bei dieser Ausführung mit den von der Kontrolleinrichtung erzeugten Signalen bzw. Bildern der Auswerteeinrichtung 9 zugeführt, wo sie gespeichert und bei Bedarf miteinander verglichen werden.

Fig. 2 zeigt im rechten Teil eine Ausführungsform der Erfindung, in welcher die Bilderfassungseinrichtungen 6a, 6b und 7, insbesondere Kameras, zur Erfassung von zweidimensionalen Bildern ausgelegt sind. Gegenüber dem in Fig. 1 beschriebenen Beispiel mit einer Überwachung durch Zeilenkameras und entsprechender Auswertung hat diese Ausführungsform den Vorteil, daß Ereignisse des gesamten, jeweils aufgenommenen Bildausschnitts 18a, 18b bzw. 19 erfaßt werden. Hierfür besonders geeignete Kameras haben eine Bildfrequenz von mehr als etwa 100 Bildern pro Sekunde. Die aufgenommenen Bildausschnitte 18a,18b und 19 sind vorzugsweise so gewählt, daß auch der Bereich unmittelbar vor und/oder nach der Entwertungseinrichtung 2 erfaßt wird. Anhand der aufgezeichneten Daten kann der Verlauf des Entwertungsvorgangs auch bei Transportstörungen in unmittelbarer Nähe zur Entwertungseinrichtung 2, z. B. aufgrund von aufgerollten oder verzögerten Banknoten, analysiert werden.

Wie im bereits in Fig. 1 beschriebenen Beispiel werden auch in dieser Ausführungsform die von der ersten Lichtschranke 8 erzeugten Informationen zusammen mit den von den Bilderfassungseinrichtungen 6a, 6b und 7 erfaßten Bildern einer Auswerteeinrichtung (nicht dargestellt), z. B. ein Rechnersystem, zugeführt und dort ggf. gespeichert.

Die Daten der Bilderfassungseinrichtungen 6a, 6b bzw. 7 in den Figuren 1 und 2 können permanent unter Beifügung einer Zeitinformation, z. B. Taktsignale oder davon abgeleitete Zeitwerte, aufgezeichnet werden. Die Aufzeichnung erfolgt z. B. mittels Videoaufzeichnung auf Band oder einer.Speicherung auf einem digitalen Datenträger, wie z. B. einer Festplatte des Rechnersystems. Zur Analyse einer Störung kann dann mit Hilfe der gespeicherten Zeitinformationen auf die Daten in unmittelbarer zeitlicher Umgebung des Störfalls zugegriffen werden. Alternativ ist es möglich, die Daten zunächst in einem flüchtigen Speicher des Rechnersystems zu speichern und nur die Daten in zeitlicher Umgebung einer Störung für spätere Analysen permanent auf Band oder einem digitalen Datenträger zu speichern.

Zusätzlich oder alternativ zu den Zeitinformationen können die Daten der Bilderfassungseinrichtungen 6a, 6b bzw. 7 zusammen mit Zählerstandsinformationen aufgezeichnet werden. Im Störfall kann dann anhand der abgespeicherten Zählerstandsinformationen auf die zu einem gegebenen Zählerstand gehörenden Daten zugegriffen werden. Die Zählerstandsinformationen werden z. B. mittels einer Zähleinrichtung (nicht dargestellt), welche die der Entwertungseinrichtung 2 zugeführten Banknoten 1 zählt, erzeugt.

Prinzipiell ist es auch möglich, die aufgezeichneten Daten der Bilderfassungseinrichtungen 6a, 6b bzw. 7 nach den Daten bzw. dem Bild einer gesuchten Banknote 1 zu durchsuchen. Die gesuchte Banknote und/ oder weitere Banknoten in zeitlicher Umgebung der gesuchten Banknote kann bzw. können dann auf ihrem Weg zur Entwertungseinrichtung verfolgt werden.

Im linken Teil der Fig. 2 ist analog zu dem in Fig.1 erläuterten Beispiel eine Seitenansicht des im rechten Teil der Fig. 2 gezeigten Verlaufs einer Banknote 1 dargestellt. Die gestrichelten Linien im Bereich der zugeführten bzw. austretenden Banknote 1 bzw.11 geben jeweils die mittlere Lage der Bildausschnitte 18a und 18b bzw. 19 der ersten bzw. zweiten Bilderfassungseinrichtungen 6a und 6b bzw. 7 an.

Fig. 3 zeigt einen Vergleich der zugeführten Banknotert 1 mit den aus der Entwertungseinrichtung austretenden Banknoten 11 bei einem ungestörten Banknotentransport. In diesem Beispiel sind die von den Bilderfassungseinrichtungen 6a, 6b und 7 erfaßten Bilder 22, 23 bzw. 24 der zu zerstörenden bzw. zerstörten Banknoten 1 bzw.11 zusammen mit dem Verlauf des Signals 21 der ersten Lichtschranke 8 über der Zeit t aufgetragen. In dieser schematischen Darstellung wurden die realen Laufzeitunterschiede zwischen den Positionen der Banknoten 1 im Bereich der ersten Lichtschranke 8, der ersten Bilderfassungseinrichtungen 6a und 6b und zweiten Bilderfassungseinrichtungen 7 eliminiert, so daß Ereignisse, welche zu einer Banknote 1 gehören, jeweils direkt untereinander liegen. In dieser Darstellung ist der Vergleich der Daten und damit die Analyse oder Rekonstruktion von Störungen im gesamten Entwertungsprozeß besonders einfach, sicher und übersichtlich durchführbar.

Durch Vergleich des Lichtschrankensignals 21 mit den von den beiden Kameras 6a und 6b aufgenommenen Bildern 22 bzw. 23 der zu zerstörenden Banknoten 1 sowie den mit der Kamera 7 aufgenommenen Bildern 24 der zerstörten Banknoten 11 ist leicht erkennbar, daß der Entwertungsvorgang bei allen zu zerstörenden Banknoten 1 mit den Werten 10, 5 und 20 ordnungsgemäß verlaufen ist. Dies ist zum einen daran zu erkennen, daß es sich bei den mit den Kameras 6a und 6b befaßten Bildern jeweils um die Vorder- bzw. Rückseite nur einer Banknote mit dem Wert 10, 5 bzw. 20 handelt. Zum anderen ist die zeitliche Länge der bei den jeweiligen Banknoten 1 erzeugten Lichtschrankensignale 21 offensichtlich mit der in den Bildern 22 und 23 erfaßten räumlichen Länge der einzelnen Banknoten 1 korreliert. Auch die von der Kamera 7 aufgenommenen Bilder 24 der zerstörten Banknoten 11 stimmen mit der jeweils zu erwartenden Menge der von der Entwertungseinrichtung erzeugten Schnipsel überein, da Banknoten 1 mit einer großen Fläche, wie z. B. die Banknote mit dem Wert 20, eine größere Schnipselmenge im Ausgangsbereich 4 der Entwertungseinrichtung 2 zur Folge haben als Banknoten 1 mit kleiner Fläche, wie z. B. die Banknote mit dem Wert 5.

Fig. 4 zeigt den Vergleich der zugeführten Banknoten 1 mit den aus der Entwertungseinrichtung austretenden Banknoten 11 bei einem gestörten Banknotentransport. Im gewählten Beispiel wurde die Banknote mit dem Wert 5 kurzzeitig verzögert und erst zusammen mit der Banknote mit dem Wert 20 weitertransportiert. Sie durchläuft daher zusammen mit dieser die ersten Lichtschranke 8 sowie die Kameras 6a und 6b im Zuführbereich 3. Beim Passieren der ersten Lichtschranke 8 wird daher ein entsprechend verlängertes Lichtschrankensignal 21 erfaßt. Aus den mit den Bilderfassungseinrichtungen 6a und 6b aufgenommenen Bildern 23 bzw. 22 kann dann bei einem Störfall leicht erkannt werden, daß dieses relativ lange Lichtschrankensignal 21 mit zwei sich teilweise überlappenden Banknoten zu erklären ist. Gleichzeitig kann die Stückelung, d. h. der Wert, der an der Störung beteiligten Banknoten erkannt werden.

Um eine ordnungsgemäße Zerstörung beider Banknoten zu überprüfen, werden die von der Bilderfassungseinrichtung 7 erfaßten Bilder 24 im Ausgangsbereich 4 der Zerstörungseinrichtung 2 herangezogen. Wie im Schema zu erkennen ist, stimmt die in dem entsprechenden Zeitbereich mittels der aufgezeichneten Bilder 24 erfaßte Schnipselmenge 11 mit den aus der Länge der beiden sich teilweise überlappenden Banknoten überein, so daß von einer ordnungsgemäßen Zerstörung beider Banknoten 1 ausgegangen werden kann. Die nachfolgend verarbeitete Banknote mit dem Wert 10 zeigt schließlich wieder den für einzelne Banknoten zu erwartenden Entwertungsverlauf, welcher bereits in Fig. 3 näher erläutert wurde. Aus einer alleinigen Bewertung des Lichtschrankensignals 21 könnte das Geschehen nicht mehr eindeutig rekonstruiert werden, insbesondere wenn die Banknote 1 mit dem Wert 5 so verzögert worden wäre, daß sie vollständig durch die Banknote 1 mit dem Wert 20 überdeckt worden wäre. Ohne die entsprechenden Bilddaten wäre dann nicht zu erkennen, ob die Banknote 1 mit dem Wert 5 vor der ersten Lichtschranke 8 angehalten oder entnommen wurde, oder ob sie zusammen mit der Banknote 1 mit dem Wert 20 zerstört wurde

Fig. 5 zeigt eine weitere Ausführungsform der Erfindung. Die Zufuhr von Banknoten 1 zur Entwertungseinrichtung 2 entlang eines Transportwegs 17 erfolgt, wie im Beispiel in Fig.1, mittels eines Transportsystems aus Transportriemen 13 und Transportrollen 15. Im Zuführbereich 3 sind entlang des Transportwegs 17 mehrere Sensoreinrichtungen 16 angeordnet, welche die Position einer zu zerstörenden Banknote 1 auf dem Transportweg 17 erfassen. Zur besseren Anschaulichkeit wurde lediglich eines der neun Sensorpaare mit einem Bezugszeichen 16 ersehen. Insbesondere sind die Sensoreinrichtungen 16 zur Verfolgung der Position der den Transportweg 17 durchlaufenden Banknoten 1 ausgelegt. Die Sensoreinrichtungen 16 können hierbei möglichst dicht hintereinander angeordnet sein, um eine hohe Ortsauflösung zu erhalten und die jeweils aktuelle Position einer Banknote 1 auf dem Transportweg 17 zu jedem Zeitpunkt möglichst genau lokalisieren zu können.

Als Sensoreinrichtungen 16 zur Verfolgung der Banknoten 1 werden beispielsweise Transmissionssensoren eingesetzt, mit welchen die Lichtdurchlässigkeit der Banknoten 1 erfaßt werden kann. Aus der gemessenen Lichtdurchlässigkeit kann dann z. B. ermittelt werden, um welche Art oder welchen Wert der Banknote es sich handelt oder ob ggf. ein Mehrfachabzug vorliegt. Alternativ können als Sensoreinrichtungen 16 auch einfache Lichtschranken eingesetzt werden, um die Position der Vorder- und Hinterkanten der Banknoten 1 zu erfassen.

Darüber hinaus kann mindestens eine der Sensoreinrichtungen 16 zur Erfassung mindestens einer spezifischen Eigenschaft, z.B. Stückelung, Druckbild, Dimension oder Mehrfachabzüge, des Blattguts 1 ausgebildet sein. Dies hat den Vorteil, daß zusätzlich zur Position der zugeführten Banknoten 1 überwacht werden kann, wieviele und insbesondere welche Banknoten 1 zugeführt werden. Beispielsweise kann eine Sensoreinrichtung 16 als einfacher Drackbilddetektor ausgebildet sein, welcher lediglich überprüft, ob die zur Entwertungseinrichtung 2 transportierten Blätter ein Druckbild aufweisen oder nicht. Hierdurch kann ein unberechtigtes Einschleusen von unbedruckten Zuschnitten leicht erkannt werden.

Im Ausgangsbereich 4 der Entwertungseinrichtung 2 ist eine Kontrolleinrichtung 7, insbesondere eine Kamera, vorgesehen, mit welcher die aus der Entwertungseinrichtung 2 austretenden zerstörten Banknoten 11 erfaßt werden. Die Kontrolleinrichtung 7 und die Ausgänge der Sensoreinrichtungen 16 sind mit der Auswerteeinheit 9 verbunden. Aus Gründen der Anschaulichkeit wurden lediglich die Verbindungen der beiden äußeren Sensoreinrichtungen 16 zur Auswerteeinheit 9 vollständig dargestellt. Zur Vereinfachung sind die Verbindungen der Ausgänge aller anderen Sensoreinrichtungen 16 zur Auswerteeinrichtung 9 durch eine gestrichelte Linie angedeutet.

In der Auswerteeinrichtung 9 wird die mit den Sensoreinrichtungen 16 überwachte Zufuhr von Banknoten 1 und die mit der Kontrolleinrichtung 7 überwachten Banknoten 11 verglichen. Die Korrelation der Signale der Sensoreinrichtungen 16 mit den Bildern der Kontrolleinrichtung 7 erfolgt hierbei in Analogie zu den in den Figuren 3 und 4 beschriebenen Beispielen.

Spezielle Bilderkennungsverfahren in der Auswerteeinrichtung 9 ermöglichen auf Basis der Signale der Bilderfassungseinrichtung 7 zusätzliche Überwachungsfunktionen. Allgemein wird davon ausgegangen, daß eine zerstörte Banknote 1 nicht mehr aus den Schnipseln 11 rekonstruiert werden kann, wenn die Schnipsel 11 eine bestimmte maximale Größe entsprechend den konstruktiven Auslegungen der Entwertungseinrichtung 2 nicht überschreiten. Jedoch kann ein mechanischer Defekt der Entwertungseinrichtung 2, z. B. durch Abbrechen oder Verschleiß von Schnittelementen, eine allgemeine oder lokale begrenzte Erhöhung der Schnipselgröße verursachen. Durch eine Berechnung der durchschnittlichen und maximalen Größe der Schnipsel 11 in der Auswerteeinrichtung 9 kann eine Fehlfunktion der Entwertungseinhchtung 2 sofort beim Auftreten erkannt werden und die Banknotenbearbeitung mit einer entsprechenden Fehlermeldung angehalten werden.

Eine weitere Auswertemöglichkeit besteht darin, die Fläche der ursprünglichen Banknote 1 mit der Anzahl und den Abmessungen der Schnipsel 11 zu vergleichen und damit zu überprüfen, ob die Banknote 1 vollständig zerstört wurde. Diese Berechnung erfolgt näherungsweise durch die Ermittlung der Gesamtfläche der Schnipsel 11, die zur Fläche der Banknote 1 in einer proportionalen Beziehung steht. Unter Berücksichtigung der bekannten Dicke der Banknote 1 kann auf dieser Basis auch ein Volumenstrom der Schnipsel 11 ermittelt werden.

In einer Ausgestaltung der Erfindung kann die Kontrolleinrichtung 7 am Ausgang der Entwertungseinrichtung 2 den Massenstrom der Schnipsel 11 erfassen. Diese Messung kann z.B. auf Basis einer Meßvorrichtung nach dem Coriolis-Prinzip durchgeführt werden. Durch einen Vergleich der Erwartungswerte aufgrund der zugeführten Masse der Banknoten 1 und des gemessenen Massenstroms der Schnipsel 11 kann überprüft werden, ob die Banknoten 1 vollständig und zum erwarteten Zeitpunkt zerstört wurden.

Figur 6 zeigt eine weitere Ausgestaltung der Erfindung. Als Überwachungseinrichtung, welche die Zufuhr der zu entwertenden Banknote 1 zur Entwertungseinrichtung 2 überwacht, ist eine erste Lichtschranke 8 vorgesehen, mit welcher das Vorhandensein einer zu entwertenden Banknote 1 im Zuführbereich 3 erfaßt wird. Der Transport der Banknote 1 sowie deren Entwertung in der Entwertungseinrichtung 2 erfolgen gemäß dem im Zusammenhang mit der Fig. 1 beschriebenen Ausführungsbeispiel.

Die aus der Entwertungseinrichtung 2 austretende entwertete Banknote 11 wird mittels einer Kontrolleinrichtung überwacht, welche eine im Ausgangsbereich 4 der Entwertungseinrichtung 2 angeordnete zweite Lichtschranke 28 umfaßt. Das Licht der zweiten Lichtschranke 28 bildet hierbei einen Lichtvorhang, welcher im wesentlichen aus in einer oder mehreren Ebenen verlaufenden Lichtstrahlen besteht. Die aus der Entwertungseinrichtung 2 austretende Banknote 11 durchläuft den Lichtvorhang der zweiten Lichtschranke 28, wobei in Abhängigkeit vom Ergebnis der Entwertung bzw. Vernichtung unterschiedliche Lichtschrankensignale erzeugt werden. Diese werden - vorzugsweise zusammen mit den Lichtschrankensignalen der ersten Lichtschranke 8 - der Auswerteeinrichtung 9 zur Speicherung und/oder Auswertung zugeführt.

Figur 7a zeigt den prinzipiellen Aufbau und die Funktionsweise der in Fig. 6 dargestellten zweiten Lichtschranke 28 in einer schematisierten Ansicht in Blickrichtung B bei unvernichteter sowie bei vernichteter Banknote 11 (linker bzw. rechter Bildteil). Die Lichtschranke 28 weist eine linienförmige Lichtquelle 30, beispielsweise eine möglichst homogen emittierende Leuchtdiodenreihe, auf. In einer alternativen Ausführungsform erzeugt die Lichtquelle 30 einen mittels einer optischen Einrichtung, welche z.B. eine zylinderförmige Streulinse umfaßt, aufgefächerten Laserstrahl. Die Strahlen des von der Lichtquelle 30 emittierten Lichts 32 bilden mindestens eine Ebene 29, d.h. einen Lichtvorhang, und werden von einem linienförmigen Lichtempfänger 31 erfaßt. Der Lichtempfänger 31 ist vorzugsweise zur integralen, d.h. nicht ortsaufgelösten, Erfassung des auf ihn treffenden Lichts ausgebildet. Die Lichtquelle 30 und der Lichtempfänger 31 sind vorzugsweise mit jeweils einem Ende an einer gemeinsamen stabförmigen Halterung (nicht dargestellt) befestigt, so daß ein U-förmiges Profil entsteht. Solche Lichtschrankenanordnungen werden daher auch als Gabellichtschranken bezeichnet. In einer anderen Ausführungsform können Lichtquelle 30 und/oder Lichtempfänger 31 unabhängig voneinander direkt an der Entwertungseinrichtung 2 angebracht sein. Das Licht 32 kann spektrale Anteile im sichtbaren und/oder unsichtbaren Spektralbereich aufweisen und monochromatisch oder breitbandig sein.

Die linienförmige Lichtquelle 30 bzw. der linienförmige Lichtempfänger 31 sind in diesem Ausführungsbeispiel so angeordnet, daß die Lichtstrahlen 32 im wesentlichen parallel zur Ebene einer austretenden Banknote 11 verlaufen. Im dargestellten Beispiel wird dies dadurch erreicht, daß die Lichtquelle 30 und der Lichtempfänger 31 senkrecht zur Ebene der austretenden Banknote 11 ausgerichtet sind.

Im Beispiel des linken Bildteils der Fig. 7a bewegt sich eine unvernichtete Banknote 11 durch den Lichtvorhang 29, wobei nur ein geringer Teil der Lichtstrahlen 32 von der Banknote 11 reflektiert oder geschwächt wird. Demgegenüber bewegt sich im Beispiel des rechten Bildteils der Fig. 7a die Schnipselwolke einer vernichteten Banknote 11 durch den Lichtvorhang 29, so daß mehr Lichtstrahlen 32 reflektiert oder geschwächt werden. Entsprechend geringer fällt hierbei die vom Lichtempfänger 31 erfaßte Lichtmenge im Vergleich zum Beispiel des linken Bildteils aus.

Dies spiegelt sich im zeitlichen Verlauf der jeweiligen Lichtschrankensignale in Figur 7b wider: Das bei unvernichteter Banknote 11 erhaltene Signal 35 der Lichtschranke 28 zeigt in dem Zeitraum Δt, in welchem sich die Banknote 11 durch die Lichtschranke 28 bewegt, eine deutlich kleinere Signalminderung im Verhältnis zum Ausgangssignal 34 ohne Banknote als dies bei dem von der Schnipselwolke bei vernichteter Banknote 11 erhaltenen Signal 36 der Fall ist. Auf diese Weise kann aus dem jeweils erhaltenen Lichtschrankensignal 34 bis 36 der Lichtschranke 28 auf das Ergebnis des Entwertungsvorgangs geschlossen werden.

Zur Auswertung werden vorzugsweise Grenzwerte für die Signalminderung des Lichtschrankensignals 28 vorgegeben. Ein einfacher Vergleich der gemessenen Signalminderung mit dem Grenzwert gibt dann Aufschluß darüber, ob die Banknote 11 ordnungsgemäß oder nur teilweise bzw. nicht vernichtet worden ist. In letzterem Fall kann beispielsweise ein sofortiges Anhalten der Bearbeitung vorgesehen sein.

Fig. 8a zeigt eine Abwandlung der in Fig. 7a dargestellten Ausführungsform. In diesem Beispiel sind die linienförmige Lichtquelle 30 bzw, der linienförmige Lichtempfänger 31 so angeordnet, daß die Lichtstrahlen 32 im wesentlichen senkrecht zur Ebene einer austretenden Banknote 11 verlaufen. In diesem Beispiel wird dies dadurch erreicht, daß die linienförmige Lichtquelle 30 und der linienförmige Lichtempfänger 31 im wesentlichen parallel zur Ebene der austretenden Banknote 11 ausgerichtet sind.

Im Beispiel des linken Bildteils der Fig. 8a passiert eine unvernichtete Banknote 11 den Lichtvorhang 29. Hierbei wird ein großer Teil der Lichtstrahlen 32 von der Banknote 11 reflektiert oder zumindest signifikant geschwächt. Im Beispiel des rechten Bildteils der Fig. 8a durchläuft die Schnipselwolke einer vernichteten Banknote 11 den Lichtvorhang 29, wobei die Lichtstrahlen 32 im Vergleich zur unvernichteten Banknote 11 (linker Bildteil) weniger stark reflektiert oder geschwächt werden. Folglich ist die vom Lichtempfänger 31 erfaßte Lichtmenge größer als im Beispiel des linken Bildteils.

Dieser Zusammenhang ist am zeitlichen Verlauf der jeweiligen Lichtschrankensignale in Figur 8b zu erkennen: Das bei unvernichteter Banknote 11 erhaltene Signal 35 der Lichtschranke 28 zeigt in dem Zeitraum Δt, in welchem die Banknote 11 die Lichtschranke 28 passiert, eine höhere Signalminderung im Verhältnis zum Ausgangssignal 34 ohne Banknote als dies bei dem von der Schnipselwolke bei vernichteter Banknote 11 erhaltenen Signal 36 der Fall ist. Somit kann auch auf diese Weise aus dem jeweils erhaltenen Lichtschrankensignal 35 bzw. 36 der Lichtschranke 28 auf das Ergebnis des Entwertungsvorgangs geschlossen werden.

Die Auswertung der Signale 34 bis 36 der Lichtschranke 28 in der Auswerteeinrichtung 9 durch Vergleich mit Signalen und/oder Bildern der Überwachungseinrichtung, d.h. der Lichtschranke 8 und/oder den Bilderfassungseinrichtungen 6a und 6b, erfolgt analog zu den im Zusammenhang mit den Figuren 3 und 4 beschriebenen Beispielen.

Insgesamt wird durch den Einsatz der Lichtschranke 28 mit Lichtvorhang eine besonders einfache und zuverlässige Überwachung des aus der Entwertungseinrichtung 2 austretenden Blattguts 11 erreicht.

Die oben beschriebene Lichtschranke 28 mit Lichtvorhang eignet sich darüber hinaus auch als Überwachungseinrichtung im Zuführbereich 3, um auch dort eine einfache und zuverlässige Überwachung des zugeführten Blattguts 1 zu erreichen.

## Patentansprüche

1. Vorrichtung zur Entwertung, insbesondere Zerstörung, von Blattgut (1), insbesondere Banknoten, mit
- mindestens einer Entwertungseinrichtung (2),
- welcher das zu entwertende Blattgut (1) zugeführt wird,
- in welcher das zugeführte Blattgut (1) entwertet, insbesondere zerstört wird, und
- aus welcher das entwertete Blattgut (11) austritt, und
- mindestens einer Kontrolleinrichtung zur Überwachung des aus der Entwertungseinrichtung (2) austretenden oder ausgetretenen Blattguts (11),
- mindestens eine Überwachungseinrichtung zur Überwachung des zugeführten Blattguts (1) und
- mindestens eine Auswerteeinrichtung (9) zum Vergleich des zugeführten Blattguts (1) mit dem austretenden bzw. ausgetretenen Blattgut (11),
**dadurch gekennzeichnet, daß**
- die Überwachungseinrichtung mindestens eine erste Bilderfassungseinrichtung (6a, 6b) umfaßt, welche zur Erfassung von Bildern (22, 23) des zugeführten Blattguts (1) ausgebildet ist und/oder
- die Kontrolleinrichtung eine zweite Bilderfassungseinrichtung (7) umfaßt, welche zur Erfassung von Bildern (24) des aus der Entwertungseinrichtung (2) austretenden Blattguts (11) ausgebildet ist.

2. Vorrichtung zur Entwertung, insbesondere Zerstörung, von Blattgut (1), insbesondere Banknoten, mit
- mindestens einer Entwertungseinrichtung (2),
- welcher das zu entwertende Blattgut (1) zugeführt wird,
- in welcher das zugeführte Blattgut (1) entwertet, insbesondere zerstört wird, und
- aus welcher das entwertete Blattgut (11) austritt, und
- mindestens einer Kontrolleinrichtung zur Überwachung des aus der Entwertungseinrichtung (2) austretenden oder ausgetretenen Blattguts (11),
- mindestens eine Überwachungseinrichtung zur Überwachung des zugeführten Blattguts (1) und
- mindestens eine Auswerteeinrichtung (9) zum Vergleich des zugeführten Blattguts (1) mit dem austretenden bzw. ausgetretenen Blattgut (11),
**dadurch gekennzeichnet, daß**
- die Überwachungseinrichtung zwei oder mehrere Sensoreinrichtungen (16) umfaßt, welche zur Verfolgung der Position des der Entwertungseinrichtung (2) zugeführten Blattguts (1) ausgebildet sind.

3. Vorrichtung nach Anspruch 2, **dadurch gekennzeichnet, daß** die Sensoreinrichtungen (16) als Transmissionssensoren zur Erfassung der Lichtdurchlässigkeit des zugeführten Blattguts (1) ausgebildet sind.

4. Vorrichtung nach Anspruch 3, **dadurch gekennzeichnet, daß** die Sensoreinrichtungen (16) als Lichtschranken ausgebildet sind.

5. Vorrichtung nach einem der Ansprüche 2 bis 4, **dadurch gekennzeichnet, daß** mindestens eine der Sensoreinrichtungen (16) zur Erfassung mindestens einer spezifischen Eigenschaft, insbesondere Stückelung, Druckbild, Dimension oder Mehrfachabzüge, des die Sensoreinrichtung (16) passierenden, zugeführten Blattguts (1) ausgebildet ist.

6. Vorrichtung nach einem der Ansprüche 1 bis 5, **dadurch gekennzeichnet, daß** die Auswerteeinrichtung (9) zur Ableitung von Aussagen über den Entwertungsvorgang, insbesondere über Störungen des Entwertungsvorgangs, aus dem Vergleich des zugeführten Blattguts (1) mit dem austretenden bzw. ausgetretenen Blattgut (11) ausgebildet ist.

7. Vorrichtung nach einem der Ansprüche 1 bis 6, **dadurch gekennzeichnet, daß** die Kontrolleinrichtung zur Erfassung des Massen- und/oder Volumenstroms des aus der Entwertungseinrichtung (2) austretenden Blattguts (11) ausgebildet ist.

8. Vorrichtung nach einem der Ansprüche 1 bis 7, **dadurch gekennzeichnet, daß** die erste und/oder zweite Bilderfassungseinrichtung (6a, 6b bzw. 7) zur Erfassung einer zeitlichen Abfolge von Bildern (22, 23 bzw. 24) des zugeführten und/oder austretenden Blattguts (1 bzw. 11) ausgebildet ist.

9. Vorrichtung nach Anspruch 8, **dadurch gekennzeichnet, daß** die erste und/oder zweite Bilderfassungseinrichtung (6a, 6b, bzw. 7) als Kamera zur Erfassung flächenartiger Bilder des zugeführten und/oder austretenden Blattguts (1 bzw. 11) ausgebildet ist.

10. Vorrichtung nach einem der Ansprüche 8 bis 9, **dadurch gekennzeichnet, daß** die erste und/oder zweite Bilderfassungseinrichtung (6a, 6b bzw. 7) als Zeilenkamera zur kontinuierlichen Erfassung linienförmiger Bildausschnitte des zugeführten und/oder austretenden Blattguts (1 bzw. 11) ausgebildet ist.

11. Vorrichtung nach einem der Ansprüche 1 bis 10, **dadurch gekennzeichnet, daß** die Auswerteeinrichtung (9) zur Ermittlung der durchschnittlichen und/oder maximalen Abmessungen der zerstörten Banknoten (11), insbesondere von Schnipseln, auf der Grundlage von Signalen der Kontrolleinrichtung, insbesondere der Bilder (24) der zweiten Bilderfassungseinrichtung (7), ausgebildet ist.

12. Vorrichtung nach Anspruch 11, **dadurch gekennzeichnet, daß** die Auswerteeinrichtung (9) zur Ausgabe einer Fehlermeldung ausgebildet ist, wenn ein oder mehrere Grenzwerte für die maximalen Abmessungen der Schnipsel überschritten werden.

13. Vorrichtung nach einem der Ansprüche 1 bis 12, **dadurch gekennzeichnet, daß** die Überwachungseinrichtung mindestens eine erste Lichtschranke (8) zur Überwachung des zugeführten Blattguts (1) umfaßt.

14. Verfahren zur Entwertung, insbesondere Zerstörung, von Blattgut (1), insbesondere Banknoten, bei welchem
- das zu entwertende Blattgut (1) einer Entwertungseinrichtung (2) zugeführt wird,
- in der Entwertungseinrichtung (2) entwertet, insbesondere zerstört, wird,
- das entwertete Blattgut (11) aus der Entwertungseinrichtung (2) austritt und
- das aus der Entwertungseinrichtung (2) austretende bzw. ausgetretene Blattgut (11) überwacht wird,
- das zugeführte Blattgut (1) überwacht wird und
- das zugeführte Blattgut (1) mit dem austretenden bzw. ausgetretenen Blattgut (11) verglichen wird
**dadurch gekennzeichnet, daß**
- Bilder (22, 23) des zugeführten Blattguts (1) und/oder Bilder (24) des austretenden und/oder ausgetretenen Blattguts (11) erfaßt werden.

15. Verfahren nach Anspruch 14, **dadurch gekennzeichnet, daß** Aussagen über den Entwertungsvorgang des Blattguts (1), insbesondere über Störungen des Entwertungsvorgangs, aus dem Vergleich des zugeführten Blattguts (1) mit dem austretenden bzw. ausgetretenen Blattgut (11) abgeleitet werden.

16. Verfahren nach einem der Ansprüche 14 bis 15, **dadurch gekennzeichnet, daß** Informationen (21) über das Vorhandensein von zugeführtem Blattgut (1) erzeugt werden.

17. Verfahren nach einem der Ansprüche 14 bis 16, **dadurch gekennzeichnet, daß** der Massen- und/oder Volumenstrom des austretenden Blattguts (11) erfaßt wird.

18. Verfahren nach einem der Ansprüche 14 bis 17, **dadurch gekennzeichnet, daß** aus Signalen der Kontrolleinrichtung, insbesondere aus den Bildern (24) der zweiten Bilderfassungseinrichtung (7), die durchschnittlichen und/oder maximalen Abmessungen des zerstörten Blattguts (11), insbesondere von Schnipseln, ermittelt werden.

19. Verfahren nach Anspruch 18, **dadurch gekennzeichnet, daß** eine Fehlermeldung ausgegeben wird, wenn ein oder mehrere Grenzwerte für die maximalen Abmessungen der Schnipsel überschritten werden.

20. Verfahren nach Anspruch 19, **dadurch gekennzeichnet, daß** die Bearbeitung von Blattgut (11) im Fall einer Fehlermeldung angehalten wird oder der Entwertungseinrichtung (2) kein weiteres Blattgut (11) mehr zugeführt wird.

21. Verfahren nach einem der Ansprüche 14 bis 20, **dadurch gekennzeichnet, daß** eine zeitliche Abfolge von Bildern (22, 23 bzw. 24) des zugeführten Blattguts (1) und/oder des austretenden bzw. ausgetretenen Blattguts (11) erfaßt wird.

22. Verfahren nach einem der Ansprüche 14 bis 21, **dadurch gekennzeichnet, daß** die Lichtdurchlässigkeit des zugeführten Blattguts (11) erfaßt wird.

23. Verfahren nach einem der Ansprüche 14 bis 22, **dadurch gekennzeichnet, daß** mittels einer oder mehrerer Sensoreinrichtungen (16) Eigenschaften des zugeführten Blattguts (11) erfaßt und dabei Daten erzeugt werden, welche zur Ermittlung und/oder Überprüfung der Stückelung des Blattguts (11), insbesondere des Werts der Banknoten, herangezogen werden.

24. Vorrichtung zur Entwertung, insbesondere Zerstörung, von Blattgut (1), insbesondere Banknoten, mit
- mindestens einer Entwertungseinrichtung (2),
- welcher das zu entwertende Blattgut (1) zugeführt wird,
- in welcher das zugeführte Blattgut (1) entwertet, insbesondere zerstört wird, und
- aus welcher das entwertete Blattgut (11) austritt, und
- mindestens einer Kontrolleinrichtung zur Überwachung des aus der Entwertungseinrichtung (2) austretenden oder ausgetretenen Blattguts (11),
- mindestens eine Überwachungseinrichtung zur Überwachung des zugeführten Blattguts (1) und
- mindestens eine Auswerteeinrichtung (9) zum Vergleich des zugeführten Blattguts (1) mit dem austretenden bzw. ausgetretenen Blattgut (11),
- wobei die Kontrolleinrichtung und/oder die Überwachungseinrichtung mindestens eine Lichtschranke(8 bzw. 28) zur Überwachung des zugeführten Blattguts (1) bzw. des aus der Entwertungseinrichtung (2) ausgetretenen Blattguts (11) aufweist,
**dadurch gekennzeichnet, daß**
- die Lichtschranke (8 bzw. 28) mittels Licht (32) ausgebildet ist, welches einen Lichtvorhang (29) bildet.

25. Vorrichtung nach Anspruch 24, **dadurch gekennzeichnet, daß** die Lichtschranke (8 bzw. 28) einen linienförmigen Lichtsender (30) zur Emission von in mindestens einer Ebene (29) verlaufenden Lichtstrahlen (32) aufweist.

26. Vorrichtung nach einem der Ansprüche 24 bis 25, **dadurch gekennzeichnet, daß** die Lichtschranke (8 bzw. 28) einen linienförmigen Lichtempfänger (31) zur Erfassung von in mindestens einer Ebene (29) verlaufenden Lichtstrahlen (32) aufweist.

27. Vorrichtung nach Anspruch 26, **dadurch gekennzeichnet, daß** der Lichtempfänger (31) zur integralen Erfassung von Licht ausgebildet ist.

28. Vorrichtung nach einem der Ansprüche 25 bis 27, **dadurch gekennzeichnet, daß** die linienförmige Lichtquelle (30) bzw. der linienförmige Lichtempfänger (31) so angeordnet sind, daß die Lichtstrahlen (32) im wesentlichen parallel zur Ebene des aus der Entwertungseinrichtung (2) ausgetretenen Blattguts (11) verlaufen.

29. Vorrichtung nach Anspruch 28, **dadurch gekennzeichnet, daß** die Lichtquelle (30) und der Lichtempfänger (31) im wesentlichen senkrecht zur Ebene des ausgetretenen Blattguts (11) ausgerichtet sind.

30. Vorrichtung nach einem der Ansprüche 25 bis 27, **dadurch gekennzeichnet, daß** die linienförmige Lichtquelle (30) bzw. der linienförmige Lichtempfänger (31) so angeordnet sind, daß die Lichtstrahlen (32) im wesentlichen senkrecht zur Ebene des aus der Entwertungseinrichtung (2) ausgetretenen Blattguts (11) verlaufen.

31. Vorrichtung nach Anspruch 30, **dadurch gekennzeichnet, daß** die Lichtquelle (30) und der Lichtempfänger (31) im wesentlichen parallel zur Ebene des ausgetretenen Blattguts (11) ausgerichtet sind.

## Claims

1. An apparatus for canceling, in particular destroying, sheet material (1), in particular bank notes, having
- at least one canceling means (2)
- to which the sheet material (1) to be canceled is fed,
- in which the fed sheet material (11) is canceled, in particular destroyed, and
- from which the canceled sheet material (11) is discharged, and
- at least one control means for monitoring the sheet material (11) being discharged or having been discharged from said canceling means (2),
- at least one monitoring means for monitoring the fed sheet material (1), and
- at least one evaluation means (9) for comparing the fed sheet material (1) to the sheet material (11) being discharged or having been discharged,
**characterized in that**
- the monitoring means comprises at least a first image detecting means (6a, 6b) designed for detecting images (22, 23) of the fed sheet material (1), and/or
- the control means comprises a second image detecting means (7) designed for detecting images (24) of the sheet material (11) discharged from the canceling means (2).

2. An apparatus for canceling, in particular destroying, sheet material (1), in particular bank notes, having
- at least one canceling means (2)
- to which the sheet material (1) to be canceled is fed,
- in which the fed sheet material (11) is canceled, in particular destroyed, and
- from which the canceled sheet material (11) is discharged, and
- at least one control means for monitoring the sheet material (11) being discharged or having been discharged from said canceling means (2),
- at least one monitoring means for monitoring the fed sheet material (1), and
- at least one evaluation means (9) for comparing the fed sheet material (1) to the sheet material (11) being discharged or having been discharged,
**characterized in that**
- the monitoring means comprises two or more sensor means (16) designed for tracking the position of the sheet material (1) fed to the canceling means (2).

3. The apparatus according to claim 2, **characterized in that** the sensor means (16) are in the form of transmission sensors for detecting the light transmission of the fed sheet material (1).

4. The apparatus according to claim 3, **characterized in that** the sensor means (16) are in the form of light barriers.

5. The apparatus according to any of claims 2 to 4, **characterized in that** at least one of said sensor means (16) is designed for detecting at least one specific property, in particular denomination, printed image, dimension or multiple picks, of the fed sheet material (1) passing the sensor means (16).

6. The apparatus according to any of claims 1 to 5, **characterized in that** the evaluation means (9) is designed for deriving propositions on the canceling process, in particular on malfunctions of the canceling process, from the comparison of the fed sheet material (1) to the sheet material (11) being discharged or having been discharged.

7. The apparatus according to any of claims 1 to 6, **characterized in that** the control means is designed for detecting the mass flow and/or volume flow of the sheet material (11) discharged from the canceling means (2).

8. The apparatus according to any of claims 1 to 7, **characterized in that** the first and/or second image detecting means (6a, 6b and 7) is designed for detecting a time sequence of images (22, 23 and 24) of the fed sheet material (1) and/or the discharged sheet material (11).

9. The apparatus according to claim 8, **characterized in that** the first and/or second image detecting means (6a, 6b and 7) is designed as a camera for detecting areal images of the fed sheet material (1) and/or the discharged sheet material (11).

10. The apparatus according to either of claims 8 and 9, **characterized in that** the first and/or second image detecting means (6a, 6b and 7) is designed as a line camera for continuously detecting linear details of the fed sheet material (1) and/or the discharged sheet material (11).

11. The apparatus according to any of claims 1 to 10, **characterized in that** the evaluation means (9) is designed for determining the average and/or maximum dimensions of the destroyed bank notes (11), in particular shreds, on the basis of signals from the control means, in particular the images (24) of the second image detecting means (7).

12. The apparatus according to claim 11, **characterized in that** the evaluation means (9) is designed for outputting an error message when one or more limit values for the maximum dimensions of the shreds are exceeded.

13. The apparatus according to any of claims 1 to 12, **characterized in that** the monitoring means comprises at least a first light barrier (8) for monitoring the fed sheet material (1).

14. A method for canceling, in particular destroying, sheet material (1), in particular bank notes, wherein
- the sheet material (1) to be canceled is fed to a canceling means (2),
- canceled, in particular destroyed, in said canceling means (2),
- the canceled sheet material (11) is discharged from the canceling means (2), and
- the sheet material (11) being discharged or having been discharged from the canceling means (2) is monitored,
- the fed sheet material (1) is monitored, and
- the fed sheet material (1) is compared to the sheet material (11) being discharged or having been discharged
**characterized in that**
- images (22, 23) of the fed sheet material (1) and/or images (24) of the sheet material (11) being discharged or having been discharged are detected.

15. The method according to claim 14, **characterized in that** propositions on the canceling process of the sheet material (1), in particular on malfunctions of the canceling process, are derived from the comparison of the fed sheet material (1) to the sheet material (11) being discharged or having been discharged.

16. The method according to either of claims 14 and 15, **characterized in that** information (21) on the presence of fed sheet material (1) is generated.

17. The method according to any of claims 14 to 16, **characterized in that** the mass flow and/or volume flow of the discharged sheet material (11) is detected.

18. The method according to any of claims 14 to 17, **characterized in that** signals from the control means, in particular the images (24) from the second image detecting means (7), are used for determining the average and/or maximum dimensions of the destroyed sheet material (11), in particular shreds.

19. The method according to claim 18, **characterized in that** an error message is outputted when one or more limit values for the maximum dimensions of the shreds are exceeded.

20. The method according to claim 19, **characterized in that**, in case of an error message, the processing of sheet material (1) is stopped or no further sheet material (11) is fed to the canceling means (2).

21. The method according to any of claims 14 to 20, **characterized in that** a time sequence of images (22, 23 and 24) of the fed sheet material (1) and/or the sheet material (11) being discharged or having been discharged is detected.

22. The method according to any of claims 14 to 21, **characterized in that** the light transmission of the fed sheet material (11) is detected.

23. The method according to any of claims 14 to 22, **characterized in that** properties of the fed sheet material (11) are detected by one or more sensor means (16) and at the same time data are generated that are utilized for determining and/or checking the denomination of the sheet material (11), in particular the value of the bank notes.

24. An apparatus for canceling, in particular destroying, sheet material (1), in particular bank notes, having
- at least one canceling means (2)
- to which the sheet material (1) to be canceled is fed,
- in which the fed sheet material (11) is canceled, in particular destroyed, and
- from which the canceled sheet material (11) is discharged, and
- at least one control means for monitoring the sheet material (11) being discharged or having been discharged from said canceling means (2),
- at least one monitoring means for monitoring the fed sheet material (1), and
- at least one evaluation means (9) for comparing the fed sheet material (1) to the sheet material (11) being discharged or having been discharged,
- the control means and/or the monitoring means having at least one light barrier (8 and 28, respectively) for monitoring the fed sheet material (1) and the sheet material (11) discharged from the canceling means (2), respectively,
**characterized in that**
- the light barrier (8; 28) is designed by means of light (32) that forms a light curtain (29).

25. The apparatus according to claim 24, **characterized in that** the light barrier (8; 28) has a linear light transmitter (30) for emitting light beams (32) extending in at least one plane (29).

26. The apparatus according to either of claims 24 and 25, **characterized in that** the light barrier (8; 28) has a linear light receiver (31) for detecting light beams (32) extending in at least one plane (29).

27. The apparatus according to claim 26, **characterized in that** the light receiver (31) is designed for integral detection of light.

28. The apparatus according to any of claims 25 to 27, **characterized in that** the linear light source (30) and the linear light receiver (31) are arranged such that the light beams (32) extend substantially parallel to the plane of the sheet material (11) discharged from the canceling means (2).

29. The apparatus according to claim 28, **characterized in that** the light source (30) and the light receiver (31) are oriented substantially perpendicular to the plane of the discharged sheet material (11).

30. The apparatus according to any of claims 25 to 27, **characterized in that** the linear light source (30) and the linear light receiver (31) are arranged such that the light beams (32) extend substantially perpendicular to the plane of the sheet material (11) discharged from the canceling means (2).

31. The apparatus according to claim 30, **characterized in that** the light source (30) and the light receiver (31) are oriented substantially parallel to the plane of the sheet material (11) discharged.

## Revendications

1. Dispositif d'invalidation, en particulier de destruction, de produits en feuilles (1), en particulier des billets de banque, comprenant :
- au moins un dispositif d'invalidation (2) :
- auquel sont amenés les produits en feuilles (1) devant être invalidés ;
- dans lequel les produits en feuilles amenés (1) sont invalidés, en particulier détruits ; et
- d'où sortent les produits en feuilles invalidés (11) ; et
- au moins un dispositif de contrôle pour la surveillance des produits en feuilles (11) qui sortent ou qui sont sortis du dispositif d'invalidation (2) ;
- au moins un dispositif de surveillance pour la surveillance des produits en feuilles amenés (1) ; et
- au moins un dispositif d'évaluation (9) pour comparer les produits en feuilles amenés (1) aux produits en feuilles (11) qui sortent ou qui sont sortis,
**caractérisé en ce que** :
- le dispositif de surveillance comporte au moins un premier dispositif de saisie d'images (6a, 6b) qui est réalisé pour la saisie d'images (22, 23) des produits en feuilles amenés (1) ; et/ou
- le dispositif de contrôle comporte un second dispositif de saisie d'images (7) qui est réalisé pour la saisie d'images (24) des produits en feuilles (11) qui sortent du dispositif d'invalidation (2).

2. Dispositif d'invalidation, en particulier de destruction, de produits en feuilles (1), en particulier des billets de banque, comprenant :
au moins un dispositif d'invalidation (2) :
- auquel sont amenés les produits en feuilles (1) devant être invalidés ;
- dans lequel les produits en feuilles amenés (1) sont invalidés, en particulier détruits ; et
- d'où sortent les produits en feuilles invalidés (11) ; et
- au moins un dispositif de contrôle pour la surveillance des produits en feuilles (11) qui sortent ou qui sont sortis du dispositif d'invalidation (2) ;
au moins un dispositif de surveillance pour la surveillance des produits en feuilles amenés (1) ; et
au moins un dispositif d'évaluation (9) pour comparer les produits en feuilles amenés (1) aux produits en feuilles (11) qui sortent ou qui sont sortis,
**caractérisé en ce que** :
le dispositif de surveillance comporte deux ou plusieurs dispositifs à capteur (16) qui sont réalisés afin de poursuivre la position des produits en feuilles (1) amenés vers le dispositif d'invalidation (2).

3. Dispositif selon la revendication 2, **caractérisé en ce que** les dispositifs à capteur (16) sont réalisés comme capteurs de transmission pour saisir la perméabilité de la lumière des produits en feuilles amenés (1).

4. Dispositif selon la revendication 3, **caractérisé en ce que** les dispositifs à capteur (16) sont réalisés comme barrières photoélectriques.

5. Dispositif selon l'une des revendications 2 à 4, **caractérisé en ce qu'**au moins un des dispositifs à capteur (16) est réalisé pour saisir au moins une propriété spécifique, en particulier une coupe en morceaux, une image imprimée, une dimension ou des tirages multiples des produits en feuilles amenés (1) qui passent devant le dispositif à capteur (16).

6. Dispositif selon l'une des revendications 1 à 5, **caractérisé en ce que** le dispositif d'évaluation (9) est réalisé pour conclure des affirmations sur l'opération d'invalidation, en particulier sur des défauts de l'opération d'invalidation, en comparant les produits en feuilles amenés (1) aux produits en feuilles (11) qui sortent ou qui sont sortis.

7. Dispositif selon l'une des revendications 1 à 6, **caractérisé en ce que** le dispositif de contrôle est réalisé pour saisir le flux massique et/ou volumique des produits en feuilles (11) qui sortent du dispositif d'invalidation (2).

8. Dispositif selon l'une des revendications 1 à 7, **caractérisé en ce que** le premier et/ou le second dispositif de saisie d'images (6a, 6b ou 7) est (sont) réalisé(s) pour saisir une séquence temporelle d'images (22, 23 ou 24) des produits en feuilles (1 ou 11) qui sont amenés et/ou qui sortent.

9. Dispositif selon la revendication 8, **caractérisé en ce que** le premier et/ou le second dispositif de saisie d'images (6a, 6b ou 7) est (sont) réalisé(s) comme caméra(s) pour saisir des images de type surfacique des produits en feuilles (1 ou 11) qui sont amenés et/ou qui sortent.

10. Dispositif selon l'une des revendications 8 à 9, **caractérisé en ce que** le premier et/ou le second dispositif de saisie d'images (6a, 6b ou 7) est (sont) réalisé(s) comme caméra(s) à balayage linéaire pour la saisie continue, d'extraits d'images linéaires des produits en feuilles (1 ou 11) qui sont amenés et/ou qui sortent.

11. Dispositif selon l'une des revendications 1 à 10, **caractérisé en ce que** le dispositif d'évaluation (9) est réalisé pour déterminer les dimensions moyennes et/ou maximales des billets de banque détruits (11), en particulier des morceaux, sur la base de signaux du dispositif de contrôle, en particulier des images (24) du second dispositif de saisie d'images (7).

12. Dispositif selon la revendication 11, **caractérisé en ce que** le dispositif d'évaluation (9) est réalisé pour émettre un message d'erreur si une ou plusieurs valeurs limites est (sont) dépassée(s) pour les dimensions maximales des morceaux.

13. Dispositif selon l'une des revendications 1 à 12, **caractérisé en ce que** le dispositif de surveillance comporte au moins une première barrière photoélectrique (8) pour surveiller les produits en feuilles amenés (1).

14. Procédé pour l'invalidation, en particulier la destruction, de produits en feuilles (1), en particulier des billets de banque, dans lequel :
- les produits en feuilles (1) devant être invalidés sont amenés vers un dispositif d'invalidation (2) ;
- et sont invalidés, en particulier détruits, dans le dispositif d'invalidation (2) ;
- les produits en feuilles invalidés (11) sortent du dispositif d'invalidation (2) ; et
- les produits en feuilles (11) qui sortent ou qui sont sortis du dispositif d'invalidation (2) sont surveillés ;
- les produits en feuilles amenés (1) sont surveillés ; et
- les produits en feuilles amenés (1) sont comparés aux produits en feuilles (11) qui sortent ou qui sont sortis,
**caractérisé en ce que** des images (22, 23) des produits en feuilles amenés (1) et/ou des images (24) des produits en feuilles (11) qui sortent ou qui sont sortis sont saisies.

15. Procédé selon la revendication 14, **caractérisé en ce que** des affirmations sur l'opération d'invalidation des produits en feuilles (1), en particulier sur des défauts de l'opération d'invalidation, sont déduites à la suite de la comparaison des produits en feuilles amenés (1) aux produits en feuilles (11) qui sortent ou qui sont sortis.

16. Procédé selon l'une des revendications 14 à 15, **caractérisé en ce que** des informations (21) sur la présence des produits en feuilles amenés (1) sont générées.

17. Procédé selon l'une des revendications 14 à 16, **caractérisé en ce que** le flux massique et/ou volumique des produits en feuilles (11) qui sortent est saisi.

18. Procédé selon l'une des revendications 14 à 17, **caractérisé en ce que** les dimensions moyennes et/ou maximales des produits en feuilles détruits (11), en particulier des morceaux, sont déterminées à partir des signaux du dispositif de contrôle, en particulier à partir des images (24) du second dispositif de saisie d'images (7).

19. Procédé selon la revendication 18, **caractérisé en ce qu'**un message d'erreur est émis si une valeur limite (ou plusieurs valeurs limites) est (sont) dépassée(s) pour les dimensions maximales des morceaux.

20. Procédé selon la revendication 19, **caractérisé en ce que** le traitement des produits en feuilles (11) est interrompu dans le cas d'un message d'erreur ou **en ce que** plus aucun autre produit en feuilles (11) n'est amené au dispositif d'invalidation (2).

21. Procédé selon l'une des revendications 14 à 20, **caractérisé en ce qu'**une séquence temporelle d'images (22, 23 ou 24) des produits en feuilles amenés (1) et/ou des produits en feuilles (11) qui sortent ou qui sont sortis, est saisie.

22. Procédé selon l'une des revendications 14 à 21, **caractérisé en ce que** la perméabilité de la lumière des produits en feuilles amenés (11) est saisie.

23. Procédé selon l'une des revendications 14 à 22, **caractérisé en ce que** des propriétés des produits en feuilles amenés (11) sont saisies au moyen d'un ou de plusieurs dispositifs à capteur (16) et que des données sont alors générées, lesquelles sont prises en considération pour déterminer et/ou pour vérifier la coupe en morceaux des produits en feuilles (11), en particulier la valeur des billets de banque.

24. Dispositif d'invalidation, en particulier de destruction, de produits en feuilles (1), en particulier des billets de banque, comprenant :
au moins un dispositif d'invalidation (2) :
- auquel sont amenés les produits en feuilles (1) devant être invalidés ;
- dans lequel les produits en feuilles amenés (1) sont invalidés, en particulier détruits ; et
- d'où sortent les produits en feuilles invalidés (11) ; et
au moins un dispositif de contrôle pour la surveillance des produits en feuilles (11) qui sortent ou qui sont sortis du dispositif d'invalidation (2) ;
au moins un dispositif de surveillance pour la surveillance des produits en feuilles amenés (1) ; et
au moins un dispositif d'évaluation (9) pour comparer les produits en feuilles amenés (1) aux produits en feuilles (11) qui sortent ou qui sont sortis ;
dans lequel le dispositif de contrôle et/ou dispositif de surveillance présente(nt) au moins une barrière photoélectrique (8 ou 28) pour surveiller les produits en feuilles amenés (1) ou les produits en feuilles (11) qui sortent ou qui sont sortis du dispositif d'invalidation (2),
**caractérisé en ce que** :
la barrière photoélectrique (8 ou 28) est réalisée au moyen d'une lumière (32) qui forme un rideau lumineux (29).

25. Dispositif selon la revendication 24, **caractérisé en ce que** la barrière photoélectrique (8 ou 28) présente un émetteur de lumière linéaire (30) pour l'émission des rayons de lumière (32) s'étendant au moins dans un plan (29).

26. Dispositif selon l'une des revendications 24 à 25, **caractérisé en ce que** la barrière photoélectrique (8 ou 28) présente un récepteur de lumière linéaire (31) pour saisir les rayons de lumière (32) s'étendant au moins dans un plan (29).

27. Dispositif selon la revendication 26, **caractérisé en ce que** le récepteur de lumière (31) est réalisé pour la saisie intégrale de la lumière.

28. Dispositif selon l'une des revendications 25 à 27, **caractérisé en ce que** la source de lumière linéaire (30) ou le récepteur de lumière linéaire (31) sont agencés de sorte que les rayons de lumière (32) s'étendent essentiellement parallèlement au plan des produits en feuilles (11) qui sont sortis du dispositif d'invalidation (2).

29. Dispositif selon la revendication 28, **caractérisé en ce que** la source de lumière (30) et le récepteur de lumière (31) sont orientés essentiellement perpendiculairement au plan des produits en feuilles (11) qui sont sortis.

30. Dispositif selon l'une des revendications 25 à 27, **caractérisé en ce que** la source de lumière linéaire (30) ou le récepteur de lumière linéaire (31) sont agencés de sorte que les rayons de lumière (32) s'étendent essentiellement perpendiculairement au plan des produits en feuilles (11) qui sont sortis du dispositif d'invalidation (2).

31. Dispositif selon la revendication 30, **caractérisé en ce que** la source de lumière (30) et le récepteur de lumière (31) sont orientés essentiellement parallèlement au plan des produits en feuilles (11) qui sont sortis.
